# FASCICULE DE BREVET EUROPEEN

(11) **EP 0 424 198 B1**
(45) Date de publication et mention de la délivrance du brevet: **12.01.1994**
(21) Numéro de dépôt: 90402667.1
(22) Date de dépôt: 27.09.1990
(51) Int. Cl.: F42B 12/58

(54) **Missile de largage de sous-munitions équipé d'un conteneur modulable**
Trägergeschoss mit einem Modulbehälter zum Abwerfen von Submunitionskörpern
Carrier-missile having a modular container for ejecting submunitions

(30) Priorité: 29.09.1989 FR 8912767
(43) Date de publication de la demande: 24.04.1991
(73) Titulaire: AEROSPATIALE Société Nationale Industrielle, 75781 Paris Cédex 16 (FR)
(72) Inventeur: Raynaud, Jacques, F-91600 Savigny sur Orge (FR); Herquel, Pascal, F-92140 Clamart (FR); Chantome, Roger, F-75015 Paris (FR)
(74) Mandataire: Mongrédien, André

(56) Documents cités:
- EP-A- 0 297 992
- DE-A- 2 156 974
- DE-C- 3 500 163
- FR-A- 2 200 500
- FR-A- 2 555 731
- GB-A- 1 588 114
- GB-A- 2 204 388
- US-A- 2 395 913
- US-A- 2 434 162
- US-A- 3 965 611
- US-A- 4 455 943
- US-A- 4 625 646
- REVUE WEHRTECHNIK, vol. 15, no. 2, février 1983, page 19, Bonn, DE

## Description

Le domaine de l'invention est celui de l'embarquement, le conditionnement et le largage de sous-munitions à partir d'un engin porteur, tel qu'un missile. Ce dernier peut également être lui-même porté par un aéronef et lancé à partir de celui-ci.

Ce type d'engin permet aux avions, et de manière générale aux autres aéronefs comportant du personnel embarqué, de survoler des lignes ou des zones ennemies et larguer des sous-munitions sur des objectifs. De tels engins sont conçus pour être lancés à partir de l'avion et sont capables d'embarquer et d'acheminer vers les objectifs à atteindre, des sous-munitions adaptées à une mission déterminée. De tels engins sont constitués principalement d'un véhicule porteur et d'un conteneur à sous-munitions. Le rôle du véhicule est d'acheminer le conteneur de sous-munitions jusqu'aux objectifs à atteindre. Le rôle du conteneur est d'assurer l'emport et le largage des sous-munitions. Les différents types de sous-munitions sont d'autant plus nombreux que les missions peuvent être différentes. Actuellement, un conteneur à sous-munitions est conçu spécifiquement pour un seul type de sous-munitions. A chaque nouvelle mission est définie une nouvelle sous-munition.

Cette spécificité de chaque type de conteneur pour chaque type de sous-munition a entraîné jusqu'à présent pour chaque type, une étude du conteneur complet, des essais de l'engin complet concernant la tenue structurale, la surface équivalente radar, ... Chaque type de conteneur nécessite une fabrication et un stockage spécifique.

De ce fait, on ne dispose pas de conteneur pouvant embarquer simultanément plusieurs sous-munitions de types différents.

D'autre part, la demande de brevet français FR-A-2 555 731 décrit un engin destiné à la lutte contre les blindés et portant une ou plusieurs charges militaires, telle qu'une charge creuse, destinée à être propulsée latéralement par rapport à l'engin. On mentionne l'usage d'un cordon pyrotechnique pour découper les panneaux entourant les charges creuses.

On note également que le brevet américain US-A-4 455 943 décrit un appareil pour l'éjection de bombes contenues dans un missile. Cette éjection se fait au moyen d'un vérin poussant latéralement chaque bombe simultanément avec l'ouverture de la paroi, en regard de laquelle la bombe est placée.

De manière générale, les conteneurs de l'art antérieur ne participent pas à la rigidité d'ensemble en flexion et torsion du missile, ce qui pose de sérieux problèmes de tenue structurale.

Dans le but de remédier aux inconvénients énoncés ci-dessus, il est proposé selon l'invention un missile de largage de sous-munitions pour lequel le conteneur est modulable, de manière à permettre l'emport de différentes sous-munitions avec un minimum d'aménagements spécifiques et une mise en oeuvre aisée.

A cet effet, l'objet de l'invention est un missile de largage d'un lot de sous-munitions comprenant :
- des moyens de propulsion et de guidage/pilotage ;
- un conteneur modulable comprenant des moyens de maintien et d'éjection des sous-munitions pour assurer le maintien, le transport et l'éjection d'au moins un groupe de sous-munitions et participent à la rigidité d'ensemble du missile.

Le conteneur modulable constitue le corps du missile. Il est constitué principalement:
- d'un flanc supérieur renforcé ;
- de deux flancs latéraux solidaires du flanc supérieur et comprenant chacun des moyens de découpe de fenêtres latérales ;
- d'une palette inférieure solidaire des deux flancs latéraux et comprenant des moyens de découpe d'une fenêtre inférieure, et supportant les moyens de maintien et d'éjection ;
- de deux cadres d'extrémité du conteneur ;
- d'une interface de connexion du conteneur au missile.

La palette inférieure, les moyens de découpe des fenêtres et les deux cadres d'extrémité étant des éléments standard, quels que soient les types de sous-munitions embarqués. Ceci permet d'effectuer la composition du lot de sous-munitions à embarquer sur la palette inférieure à l'aide des moyens de maintien et d'éjection, et de fixer ensuite cet ensemble aux flancs latéraux.

Le missile comprend de préférence au moins un cadre intermédiaire pour partager le conteneur en au moins deux compartiments différents.

La réalisation principale du conteneur selon l'invention prévoit que les moyens de maintien et d'éjection comprennent des paniers de support fixés à la palette inférieure, des patins de calage, des sangles de maintien et des soufflets d'éjection commandés pyrotechniquement.

Dans sa réalisation préférentielle, l'interface de connexion comprend :
- un connecteur pour l'alimentation en courant électrique des différents éléments des conteneurs ;
- un système de sécurité mécanique pour assurer la coupure des chaînes pyrotechniques pendant la présence du missile sur un avion porteur, et
- des boîtiers de sécurité pyrotechniques.

Selon un autre aspect de l'invention, les cadres, la palette inférieure et les flancs latéraux sont en panneaux sandwich composés d'une première tôle en alliage léger et d'une deuxième tôle en matériau composite rigide, entre lesquelles est placée de la mousse absorbante.

Selon un autre aspect de l'invention, la palette inférieure a de nombreux points de fixation des moyens de maintien et d'éjection, constitués de trous de fixation percés dans la première tôle et dans un renfort en matériau composite.

De préférence, les flancs latéraux sont fixés au flanc supérieur par des boulons de fixation.

Dans la réalisation préférentielle du conteneur, selon l'invention, les moyens de découpe des fenêtres sont des cordeaux pyrotechniques.

L'invention et ses différentes caractéristiques techniques ressortiront mieux à la lecture de la description qui suit, donnée à titre d'exemple illustratif mais nullement limitatif et en référence aux dessins annexés sur lesquels :
- la figure 1 représente une vue latérale du missile selon l'invention ;
- la figure 2 représente une coupe transversale du missile selon l'invention ;
- les figures 3A et 3B représentent les moyens de maintien et d'éjection équipant le missile selon l'invention ;
- les figures 4A, 4B et 4C sont des schémas explicatifs relatifs à la formation des fenêtres d'éjection dans les missiles selon l'invention ;
- les figures 5A, 5B, 5C et 5D sont des coupes transversales du missile selon l'invention dans plusieurs versions de remplissage du conteneur du missile selon l'invention.

En référence à la figure 1, le missile de largage 2 selon l'invention comprend principalement des moyens moteurs 3, en l'occurrence un réacteur de propulsion, et un conteneur 4. La notion de conteneur modulable est illustrée ici par les sous-munitions 10 du compartiment avant 24 du conteneur qui sont différentes des sous-munitions 11 du compartiment arrière 26 du conteneur 4. En effet, les conteneurs de l'art antérieur n'emportent qu'une sorte de sous-munitions. Ces deux compartiments avant 24 et arrière 26 du conteneur 4 sont partagés par un cadre intermédiaire 16, les extrémités avant et arrière du conteneur 4 étant délimitées par un cadre avant 12 et un cadre arrière 14. Les différentes sous-munitions 10 et 11 sont maintenues par des moyens de maintien et d'éjection qui seront détaillés plus loin.

Sur la figure 2, qui est une coupe transversale du missile selon l'invention, on retrouve la palette inférieure 6, le flanc supérieur 8 et les sous-munitions 10 du compartiment avant, qui sont au nombre de cinq. La structure générale du conteneur modulable est complétée par deux flancs latéraux 9. Le flanc supérieur renforcé 8 a une épaisseur importante. Il constitue une sorte de poutre rigide assurant une grande partie de la rigidité de la structure du missile. Cette dernière est complétée par le fait que les flancs latéraux 9 sont fixés de manière rigide à ce flanc supérieur renforcé 8. Ils possèdent des moyens de découpe de fenêtres latérales constituées de cordeaux pyrotechniques 30.

Avant d'être assemblée au missile, la palette inférieure 6 reçoit d'abord les moyens de maintien et d'éjection ainsi que les sous-munitions 10.

Les moyens de maintien et d'éjection des sous-munitions 10 comprennent principalement des paniers-supports de différents types 32, 33. Dans chaque type de lot de sous-munitions, au moins un panier-support 32 est fixé à la palette inférieure 10. Ce premier type de panier-support 32 contribue au maintien des sous-munitions placées dans la partie inférieure du conteneur. Le maintien des sous-munitions se fait à l'aide de patins de calage 34, fixés chacun à un panier-support 32 ou 33. La fixation des sous-munitions 10 sur les patins de calage 34 s'effectue au moyen de sangles 36. L'éjection est obtenue à l'aide de soufflets d'éjection 38 contenant des sacs gonflables. Le fonctionnement de tels soufflets d'éjection est explicité plus loin en référence aux figures 3A et 3B. Le deuxième type de panier-support 33 est destiné au maintien des sous-munitions 10 se trouvant dans la partie supérieure du conteneur. Ce deuxième panier-support 33 est donc fixé au premier support 32. Les paniers-supports 32 sont en alliage léger et sont obtenus soit en fonderie, soit en construction mécano-soudée. Ils sont boulonnés sur la palette inférieure et les cadres.

Dans le cas de la figure 2A, cinq sous-munitions 10 ont été représentées. Leur éjection du conteneur se fait à travers des fenêtres pratiquées dans les flancs latéraux 9 et la palette inférieure 6, au moyen d'un premier jeu de cordeaux pyrotechniques 30. Les quatre sous-munitions latérales seront éjectées latéralement grâce aux fenêtres découpées dans les flancs latéraux 9 et une partie de la palette inférieure 6. La sous-munition centrale, placée à l'intérieur du premier panier-support 32 sera éjectée par une fenêtre pratiquée dans la palette inférieure 6 au moyen d'un deuxième jeu de cordeaux découpeurs 31. Chaque patin de calage 34 et soufflet d'éjection 38 est placé par rapport à la sous-munition correspondante du côté opposé à la fenêtre par laquelle la sous-munition doit être éjectée.

La palette inférieure 6, les deux flancs latéraux 9 et leur jeu de cordeaux découpeurs 30 et 31 sont standard, c'est-à-dire qu'ils ont toujours la même forme et la même structure, quel que soit le type de sous-munitions embarquées. Il en est de même pour les cadres d'extrémité, repérés 12 et 14 sur la figure 1. Seule la structure constituant les moyens de maintien et d'éjection montés sur la palette inférieure 6 change en fonction des sous-munitions à embarquer. Il existe en effet plusieurs types de paniers-supports, ceux-ci pouvant être assemblés aisément entre-eux et montés sur la palette inférieure 6. A cet effet, celle-ci possède de très nombreux points de fixation 40. Il en est de même pour les moyens d'éjection et de maintien, c'est-à-dire qu'il existe plusieurs types de patins de calage 34, de sangles 36 et de soufflets d'éjection 38.

Cette conception de conteneur modulable est obtenue par la palettisation du lot de sous-munitions à embarquer. En effet, il est possible de constituer à la demande, et au dernier moment, une combinaison particulière de différents types de sous-munitions, en fonction d'une mission bien précise à effectuer. Le nombre et les différents types de sous-munitions étant déterminés, les différents moyens de maintien et d'éjection des sous-munitions peuvent alors être montés sur la palette inférieure 6. En effet, on choisit les paniers-supports adaptés à chaque type de sous-munitions et en fonction du montage de ces sous-munitions dans le conteneur, et ceci en vue d'une utilisation particulière correspondant à la mission.

La fixation rigide des panneaux latéraux 9 sur le flanc supérieur 8 peut être effectuée de différents moyens. Une réalisation préférentielle est constituée par une fixation à l'aide de boulons. La palette inférieure 6 est fixée aux flancs latéraux 9 par des vis sur son pourtour. Elle participe à la tenue structurale du missile.

Les points de fixation 40 sur la palette inférieure 6 sont représentés en détail sur la figure 2B. Celle-ci représente également la structure de la palette inférieure 6 et des flancs latéraux 9. Tous ces éléments, ainsi que les cadres, sont constitués d'un panneau sandwich. Un tel panneau est composé d'une première tôle 44 en alliage léger d'acier, d'une deuxième tôle 46 en matériau composite rigide, entre lesquelles est placée de la mousse absorbante 48. A l'endroit où on choisit de mettre un point de fixation 40 des moyens de maintien et d'éjection des sous-munitions, la mousse 48 est remplacée par un renfort 50 en forme de oméga reliant la première tôle 44 à la seconde tôle 46. Un boulon 42 traverse l'épaisseur du renfort 50 et de la première tôle 44 et constitue le moyen de fixation d'un panier-support 32.

Les moyens de maintien et d'éjection sont schématisés sur les figures 3A et 3B. La figure 3A explique le fonctionnement des moyens d'éjection, et en particulier du sac gonflable du soufflet d'éjection 38. Celui-ci a une première extrémité fixée de manière rigide à une structure 52 en alliage léger, elle-même solidaire du panier-support. L'autre extrémité du sac gonflable 38 est mobile et supporte le patin de calage 34, qui est de préférence en mousse dure. Lorsque le générateur de gaz 54 fournit du gaz dans le sac gonflable 38, celui-ci se gonfle et se détend en poussant le patin de calage 34, après rupture de la sangle 36. Celui-ci se trouve alors déplacé d'une longueur L avec une accélération suffisante pour éjecter la sous-munition.

La figure 3B représente un générateur de gaz 54 débouchant dans une couronne de distribution 56. Cette dernière entoure le sac gonflable et le patin de calage 34 placés au milieu de celle-ci. Des poignées 58 de fixation des sangles de maintien 36 sont solidaires des paniers-supports et peuvent être placées sur cette couronne de distribution 56. Chaque sangle 36 possède une section réduite 37 au niveau de laquelle la sangle 36 casse lorsqu'elle est sollicitée en extension par la sous-munition qui est éjectée.

En référence à la figure 4A, une fenêtre inférieure 60 est pratiquée dans la palette inférieure 6. La forme de cette fenêtre correspond au profil de toutes les sous-munitions placées de manière centrale et en bas du conteneur.

En référence à la figure 4B, une fenêtre latérale 62 est pratiquée dans un flanc latéral 9, en dessous du flanc supérieur 8. De manière analogue à la figure précédente, la forme de cette fenêtre latérale 62 correspond au profil de toutes les sous-munitions devant être éjectées par le flanc latéral correspondant. Ces fenêtres latérales et inférieures sont obtenues au moment de l'éjection à l'aide de cordeaux pyrotechniques délimitant, par des traits mixtes, les formes de ces deux fenêtres 60 et 62. Les fenêtres latérales 62 étant à cheval sur la palette inférieure 6 et les flancs latéraux 9, deux cordeaux pyrotechniques sont donc nécessaires pour chaque fenêtre 62. Par contre, pour la fenêtre inférieure 60, un seul cordeau pyrotechnique est nécessaire. L'allumage des cordeaux 64 est doublé pour accroître leur fiabilité.

En référence à la figure 4C, ces cordeaux pyrotechniques 64 sont montés contre la tôle interne 66, et entourés de silicone 68. Cet ensemble est maintenu par un renfort longitudinal 70.

Tous les cadres, intermédiaires ou d'extrémité sont identiques. Ils sont en alliage léger de fonderie. Ils sont boulonnés sur la palette inférieure. Ils comportent également des points de fixation nécessaires pour certains des paniers-supports.

En revenant à la figure 1, l'interface de connexion comprend un connecteur 20 pour l'alimentation en courant électrique du conteneur 4, une sécurité mécanique 21 de la chaîne pyrotechnique du conteneur 4. En effet, tant que celui-ci est placé avec le missile sur un avion, la chaîne pyrotechnique doit être interrompue. L'interface de connexion comprend également des boîtiers pour la sécurité pyrotechnique 22 de mise à feu des cordeaux découpeurs des fenêtres d'éjection et pour la sécurité et la mise à feu des générateurs de gaz et systèmes d'éjection. Il peut éventuellement comprendre un boîtier de sécurité et d'initialisation des sous-munitions. Le connecteur 20 et les boîtiers 22 de connexion sont placés sur le cadre arrière 14 selon des moyens connus.

En référence aux figures 5A, 5B, 5C et 5D, l'éjection des sous-munitions peut se faire en un ou deux temps, ceci en fonction du type de sous-munitions.

La figure 5A reproduit la disposition décrite sur la figure 2. Elle montre cinq sous-munitions de diamètre important éjectées individuellement par cinq systèmes d'éjection.

La figure 5B montre une deuxième possibilité d'agencement du conteneur avec dix sous-munitions 72 de plus petit diamètre. Elles sont réparties de manière symétrique. Les sous-munitions supérieures 74 sont éjectées individuellement. Les sous-munitions 72 placées en dessous de ces sous-munitions supérieures 74 sont éjectées par groupes de deux 76, chaque groupe 76 possédant son propre système d'éjection 78. Cette dernière s'effectue en deux temps. La partie droite de cette figure 5B montre le deuxième temps où les deux sous-munitions 72 du groupe 76 sont séparées par le moyen système d'éjection 78 qui leur est propre.

La figure 5C montre un système analogue à celui représenté sur la figure 5B, mis à part que les groupes de sous-munitions 80 comprennent trois sous-munitions 82, séparées dans un deuxième temps après l'éjection du groupe 80.

Enfin la figure 5D montre un conteneur comprenant deux groupes de sous-munitions 84 de quatre sous-munitions 86. Ces deux groupes 84 sont d'abord éjectés du conteneur chacun par un système d'éjection qui leur est propre. Une fois que chaque groupe 84 est éjecté du conteneur 4, les sous-munitions 86 sont séparées par un système d'éjection 88 qui leur est propre.

Les sous-munitions ou groupes de sous-munitions contenues dans un même panier peuvent être éjectées à des vitesses différentes par adaptation de la charge pyrotechnique de gonflage des sacs d'éjection.

Comme on peut le constater, la structure du conteneur selon l'invention comprenant des éléments identiques quels que soient les types de sous-munitions employés et des éléments standard, permet l'aménagement à la carte du lot de sous-munitions à embarquer. Ainsi, une fois la mission déterminée, la palette inférieure peut être aménagée de systèmes de maintien et d'éjection contenant des sous-munitions choisies en fonction de cette mission. L'ensemble est alors monté sur le missile, sous le flanc supérieur et entre les flancs latéraux. Le tout est fixé par vissage.

## Revendications

1. Missile de largage d'un lot de sous-munitions comprenant :
- des moyens de propulsion (3) et de guidage/pilote ;
- un conteneur modulable (4) constituant le corps du missile (2), participant à la rigidité structurale d'ensemble du missile et comprenant principalement :
- des moyens de maintien et d'éjection des sous-munitions (10, 11, 72, 74, 82, 86) pour assurer le maintien, le transport et l'éjection d'au moins un groupe de sous-munitions ;
- un flanc supérieur renforcé (8) ;
- deux flancs latéraux (9) solidaires du flanc supérieur (8) comprenant chacun des moyens de découpe (30) de fenêtres latérales (62) ;
- une palette inférieure (6) solidaire des deux flancs latéraux (9) et comprenant des moyens de découpe (31) d'une fenêtre inférieure (60), et supportant les moyens de maintien et d'éjection ;
- deux cadres d'extrémité (12, 14) du conteneur (4) ;
- une interface de connexion (20, 21, 22) du conteneur (4) au missile (2),
la palette inférieure (6), les flancs latéraux (9), les moyens de découpe des fenêtres (30, 31) et les deux cadres d'extrémité (12, 14) étant des éléments standard, quels que soient les types de sous-munitions embarquées, ceci pour effectuer la composition du lot de sous-munitions à embarquer sur la palette inférieure (6) à l'aide des moyens de maintien et d'éjection et de fixer ensuite cet ensemble sur les flancs latéraux (9).

2. Missile selon la revendication 1, caractérisé en ce qu'il comprend au moins un cadre intermédiaire (16) pour partager le conteneur (4) en au moins deux compartiments (24, 26).

3. Missile selon la revendication 1, caractérisé en ce que les moyens de maintien et d'éjection comprennent des paniers-supports (32) fixés à la palette inférieure (6), des patins de calage (34), des sangles de maintien (36) et des soufflets d'éjection (38) commandés pyrotechniquement.

4. Missile selon la revendication 1, caractérisé en ce que l'interface de connexion comprend :
- un connecteur (20) pour l'alimentation en courant électrique du conteneur (4) ;
- une sécurité mécanique (21) pour assurer la coupure des chaînes pyrotechniques pendant la présence du missile (2) sur un engin porteur ; et
- des boîtiers de sécurité pyrotechniques (22).

5. Missile selon la revendication 1, caractérisé en ce que les cadres (12, 14, 16), la palette inférieure (6) et les flancs latéraux (9) sont en panneaux sandwich composés d'une première tôle (44) en alliage léger d'acier et d'une deuxième tôle (46) en un matériau composite rigide, tôles entre lesquelles est placée de la mousse absorbante (48).

6. Missile selon la revendication 1, caractérisé en ce que la palette inférieure (6) possède de nombreux points de fixation (40) des moyens de maintien et d'éjection constitués de trous de fixation percés dans la première tôle (44) et dans un renfort (50) en matériau composite.

7. Missile selon la revendication 5, caractérisé en ce que les flancs latéraux (9) sont fixés au flanc supérieur (8) par des boulons de fixation.

8. Missile selon la revendication 5, caractérisé en ce que la palette inférieure (6) est fixée aux flancs latéraux (9) au moyen de vis.

9. Missile selon la revendication 1, caractérisé en ce que les moyens de découpe des fenêtres sont des cordeaux pyrotechniques (30, 31).

## Patentansprüche

1. Rakete zum Abwerfen eines Loses Submunition, umfassend:
- Antriebs- und Führungs-/Lenkungseinrichtungen (3);
- einen Modulbehälter (4), den Rumpf der Rakete (2) bildend, beitragend zur strukturellen Steifheit des Raketenaufbaus und hauptsächlich enthaltend:
- Einrichtungen zum Halten und Auswerfen der Submunitionskörper (10, 11 72, 74, 82, 86), um das Halten, den Transport und das Auswerfen von wenigstens einer Gruppe Submunitionskörper zu gewährleisten.;
- eine verstärkte obere Flanke (8);
- zwei fest mit der oberen Flanke (8) verbundene Seitenflanken (9), jede Schneideinrichtungen (30) von Seitenfenstern (62) enthaltend;
- eine untere Palette (6), fest verbunden mit den beiden Seitenflanken (9) und Schneideinrichtungen (31) eines unteren Fensters (60) enthaltend, und die Halte- und Auswurfeinrichtungen tragend;
- zwei Endrahmen (12, 14) des Behälters (4);
- eine Verbindungsschnittstelle (20, 21, 22) des Behälters (4) mit der Rakete (2),
wobei die untere Palette (6), die Seitenflanken (9), die Schneideinrichtungen der Fenster (30, 31) und die beiden Endrahmen (12, 14) Standardteile sind, unabhängig von den Typen der aufgenommenen Submunitionskörper, dies, um die Zusammensetzung des aufzunehmenden Submunitionsloses auf der unteren Palette (6) durchzuführen mittels Halte- und Auswurfeinrichtungen und diesen Aufbau anschließend an den Seitenflanken (9) zu befestigen.

2. Rakete nach Anspruch 1, dadurch gekennzeichnet, daß sie wenigstens einen mittleren Rahmen (16) enthält, um den Behälter (4) in wenigstens zwei Abteile (24, 26) aufzuteilen.

3. Rakete nach Anspruch 1, dadurch gekennzeichnet, daß die Halte- und Auswurfeinrichtungen Trägerkörbe (32), befestigt an der unteren Palette (6), Unterkeilungsfüße (34), Haltegurte (36) und pyrotechnisch betätigte Auswurfbälge (38) umfassen.

4. Rakete nach Anspruch 1, dadurch gekennzeichnet, daß die Verbindungsschnittstelle umfaßt:
- einen Steckverbinder (20) für die Versorgung des Behälters (4) mit elektrischem Strom;
- eine mechanische Sicherheitseinrichtung (21), um die Unterbrechung der pyrotechnischen Ketten zu gewährleisten während die Rakete (2) sich auf einer Trägermaschine befindet; und
- pyrotechnische Sicherheitsgehäuse (22).

5. Rakete nach Anspruch 1, dadurch gekennzeichnet, daß die Rahmen (12, 14, 16), die untere Palette (6) und die Seitenflanken (9) aus Sandwich-Platten sind, gebildet durch ein erstes Blech (44) aus einem leichten Legierungsstahl und einem zweiten Blech (46) aus einem steifen Kompositmaterial, wobei zwischen diesen Blechen ein absorbierender Schaum angebracht ist.

6. Rakete nach Anspruch 1, dadurch gekennzeichnet, daß die untere Palette (6) zahlreiche Befestigungspunkte (40) für die Halte- und Auswurfeinrichtungen aufweist, gebildet durch Befestigungslöcher, in das erste Blech (44) und eine Verstärkung (50) aus Kompositmaterial gebohrt.

7. Rakete nach Anspruch 5, dadurch gekennzeichnet, daß die Seitenflanken (9) an der oberen Flanke (8) durch Befestigungsschrauben angebracht sind.

8. Rakete nach Anspruch 5, dadurch gekennzeichnet, daß die untere Palette (6) an den Seitenflanken (9) mittels Schrauben befestigt ist.

9. Rakete nach Anspruch 1, dadurch gekennzeichnet, daß die Schneideinrichtungen der Fenster pyrotechnische Schüre (30, 31) sind.

## Claims

1. Missile for dropping a batch of armaments comprising prop ulsion (3) and guidance/control means, a modifiable container (4) constituting the body of the missile (2) participating in the structural rigidity of the complete missile and essentially incorporating means for holding and ejecting armaments (10,11,72,74,82,86) in order to ensure the holding, transportation and ejection of at least one armament group, an upper, reinforced flank (8), two side flanks (9) integral with the upper flank (8) and each having means (30) for cutting side windows (62), a lower pallet (6) integral with the two side flanks (9) and having means (31) for cutting a lower window (60) and supporting the holding and ejecting means, two end frames (12,14) for the container (4) and an interface (20,21,22) for connecting the container (4) to the missile (2), the lower pallet (6), the side flanks (9), the window cutting means (30,31) and the two end frames (12,14) being standard elements, no matter what armament type is carried, so that the composition of the armament batch to be carried on the lower pallet (6) can be brought about with the aid of the holding and ejecting means, said assembly then being fixed to the side flanks (9).

2. Missile according to claim 1, characterized in that it comprises at least one intermediate frame (16) for subdividing the container (4) into at least two compartments (24,26).

3. Missile according to claim 1, characterized in that the holding and ejecting means comprise support panniers (32) fixed to the lower pallet (6), setting blocks (34), holding straps (36) and pyrotechnically controlled ejecting bellows (38).

4. Missile according to claim 1, characterized in that the connection interface comprises a connector (20) for the power supply of the container (4), a mechanical safety device (21) for breaking pyrotechnic chains during the presence of the missile (2) on a launcher and pyrotechnic safety boxes (22).

5. Missile according to claim 1, characterized in that the frames (12, 14, 16), the lower pallet (6) and the side flanks (9) are in sandwich panel form constituted by a light steel alloy first sheet (44) and a rigid composite material second sheet (46), an absorbant foam (48) being placed between the sheets.

6. Missile according to claim 1, characterized in that the lower pallet (6) has numerous fixing points (40) for the retaining and ejection means constituted by fixing holes in the first sheet (44) and in a composite material reinforcement (50).

7. Missile according to claim 5, characterized in that the side flanks (9) are fixed to the upper flank (8) by fixing bolts.

8. Missile according to claim 5, characterized in that the lower pallet (6) is fixed to the side flanks (9) by means of screws.

9. Missile according to claim 1, characterized in that the window cutting means are pyrotechnic cords (30, 31).
